# EUROPÄISCHE PATENTSCHRIFT

(11) **EP 2 086 645 B1**
(45) Veröffentlichungstag und Bekanntmachung des Hinweises auf die Patenterteilung: **23.08.2017**
(21) Anmeldenummer: 07815172.7
(22) Anmeldetag: 08.11.2007
(51) Int. Cl.: A62B 3/00

(54) **BERGEGERÄT MIT SPREIZVORRICHTUNG**
RESCUE DEVICE WITH SPREADING MECHANISM
APPAREIL DE SAUVETAGE AVEC DISPOSITIF D'ÉCARTEMENT

(30) Priorität: 08.11.2006 AT 79906 U
(43) Veröffentlichungstag der Anmeldung: 12.08.2009
(73) Patentinhaber: Weber-Hydraulik GmbH, 4460 Losenstein (AT)
(72) Erfinder: STROHMEIER, Kurt, 4421 Aschach/Steyr (AT)
(74) Vertreter: Ofner, Clemens
(86) Internationale Anmeldenummer: PCT/AT2007/000505
(87) Internationale Veröffentlichungsnummer: WO 2008/055280

(56) Entgegenhaltungen:
- GB-A- 2 254 580
- US-A- 4 531 289
- US-B1- 6 311 537

## Beschreibung

Die Erfindung betrifft ein Bergegerät, wie es im Anspruch 1 beschrieben ist.
Aus der AT 411 592 B der selben Anmelderin ist eine Spreizvorrichtung mit einer, mit einem Druckmedium beaufschlagbaren linearen Antriebsvorrichtung zum Antrieb von in einem Gehäuse der Spreizvorrichtung gegengleich synchron angetriebenen schwenkbar gelagerten Spreizarmen bekannt, wobei die Antriebsvorrichtung eine Druckstößelanordnung zur Übertragung einer synchronen Antriebsbewegung von der linearen Antriebsvorrichtung auf die schwenkbar gelagerten Spreizarme aufweist. In Endbereichen der Spreizarme sind wechselbare, für einen jeweiligen Einsatzfall unterschiedlich gestaltete Spreizerspitzen wechselbar angeordnet.

Weiters ist aus den Schriften US 4 ,531,289 A, US 6,311,537 B1 und GB 2 254 580 bekannt, bei einem gattungsgemäßen Bergegerät an den am stärksten beanspruchten Stellen der Spreizarme auswechselbare Verschleißelemente in Form von austauschbaren Spitzen oder Schneidklingen vorzusehen.
Aufgabe der Erfindung ist es ein Bergegerät mit zangenartig betätigbaren Spreizarmen zu schaffen, die im Bereich von Angriffsflächen an Objekten eine hohe Verschleißfestigkeit aufweisen und einem Abgleiten einen hohen Widerstand entgegen setzen.
Diese Aufgabe der Erfindung wird durch die im Kennzeichenteil des Anspruches 1 wiedergegebenen Merkmale erreicht. Der überraschende Vorteil dabei ist, dass durch partielle Erhöhung der Verschleißfestigkeit die Anwendung von Werkstoffen mit geringem Gewicht, die im Allgemeinen auch eine geringe Verschleißfestigkeit aufweisen, erreicht wird und damit die Handhabebedingungen wesentlich verbessert werden.
Möglich sind dabei vorteilhafte Ausbildungen wie in den Ansprüchen 2 und 3 beschrieben, wodurch zusätzlich zur Erzielung einer hohen Dauerstandsfestigkeit ein abgleitsicheres Erfassen von zu verformenden Objekten erreicht wird und dies auch ein sicheres Handhaben in einem Einsatz gewährleistet ist.

Durch die im Anspruch 4 beschriebene vorteilhafte Ausbildung wird ein wirtschaftlicher Materialeinsatz erreicht und aufwendige Nachbearbeitung eingespart.

Vorteilhaft für eine lange Standzeit und für eine rasche Anpassung des Bergegerätes an den jeweiligen Einsatzfall ist aber auch die im Anspruch 5 beschriebene Ausbildung.
Die in den Ansprüchen 6 bis 10 beschriebenen vorteilhaften Ausbildungen gewährleisten einen universellen Einsatz des Bergegerätes unabhängig von einer geometrischen Beschaffenheit eines Objektes.

Von Vorteil sind aber auch Ausbildungen nach den Ansprüchen 11 und 12 weil damit ein Einbringen eines Hartstoffes in eine AL- Matrix ohne Versprödung und ohne Rissbildung am Grundwerkstoff erreicht wird.

Schließlich sind auch Ausbildungen nach den Ansprüchen 13 und 14 vorteilhaft wodurch eine zusätzlich Variante einer technisch hochwertigen und kostengünstigen Ausstattung eines Spreizarmes für eine lange Standzeit erreicht wird.

Zum besseren Verständnis der Erfindung wird diese anhand der in den Figuren gezeigten Ausführungsbeispiele näher erläutert.

Es zeigen:
- Fig. 1: das erfindungsgemäße Bergegerät in Ansicht;
- Fig. 2: das Bergegerät in Seitenansicht;
- Fig. 3: eine Detaildarstellung des Bergegerätes in Ansicht;
- Fig. 4: die Detaildarstellung geschnitten gemäß den Linien IV-IV in Fig. 3;
- Fig. 5: eine andere Ausbildung eines Spreizarmes des erfindungsgemäßen Bergegeräts.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Sämtliche Angaben zu Wertebereichen in gegenständlicher Beschreibung sind so zu verstehen, dass diese beliebige und alle Teilbereiche daraus mit umfassen, z.B. ist die Angabe 1 bis 10 so zu verstehen, dass sämtliche Teilbereiche, ausgehend von der unteren Grenze 1 und der oberen Grenze 10 mitumfasst sind, d.h. sämtliche Teilbereich beginnen mit einer unteren Grenze von 1 oder größer und enden bei einer oberen Grenze von 10 oder weniger, z.B. 1 bis 1,7, oder 3,2 bis 8,1 oder 5,5 bis 10.

In den Fig. 1 und 2 ist ein Bergegerät 1 mit zangenartig verstellbaren, über eine lineare Antriebsvorrichtung 2 an einem Zylinderkörper 3 verstellbar gelagerten Spreizarmen 4, 5 gezeigt.

Die Antriebsvorrichtung 2 ist im gezeigten Ausführungsbeispiel durch einen von einem Hydraulikaggregat 6 über Zu- und Ableitungen 7 versorgten und einen rohrförmigen Handgriff 8 mit in diesem integrierten Steuermitteln 9 aufweisenden Hydraulikzylinder 10 mit einem in linearer Richtung verstellbaren Stellmittel 11 gebildet.

An einem vom Stellmittel 11 durchragten Stirnflansch 12 des Hydraulikzylinders 10 ist ein Lagergehäuse 13 ausgebildet das im Wesentlichen durch zwei parallel in einem Abstand zueinander angeordneten Lagerplatten 14, 15 gebildet ist. Weiters weist das Traggehäuse 3 bevorzugt einen dieses in einem Abstand umfassenden Tragegriff 16 auf.

An den Lagerplatten 14, 15 sind eine Schwenkachse 17 ausbildend, welche zu einer Längsmittelachse 18 des Zylinderkörper 3 senkrecht verläuft, Schwenklager 19 einer Schwenklageranordnung 20 für die Spreizarme 4, 5 angeordnet in welchen die Spreizarme 4, 5 um die Schwenkachse 17 - gemäß Doppelpfeile 21 - schwenkbar gelagert sind.

Eine Antriebsverbindung zwischen dem linear verstellbaren Stellmittel 11 des Hydraulikzylinders 10 und den Spreizarmen 4, 5 wird durch mit dem Stellmittel 11 und jeweils einem der Spreizarme 4, 5 gelenkig verbundenen Übertragungshebeln 22, 23 gebildet.

Durch eine exzentrische Anordnung im Bezug auf die Längsmittelachse 18 von Schwenklagern 24,25, in denen die Übertragungshebel 22, 23 mit den Spreizarmen 4, 5 gelenkig verbunden sind, wird eine Übertragung der Linearverstellung des Stellmittels 11 in eine Schwenkbewegung der Spreizarme 4, 5, bei einer Verstellung des Stellmittels 11 erreicht, wobei bei einem Ausfahren des Stellmittels 11 die Spreizarme 4, 5 aufeinander zubewegt und beim Einfahren des Stellmittels 11 die Spreizarme 4, 5 in eine Öffnungsstellung verstellt werden.

Ein Verstellweg des Stellmittels 11 ist in Verbindung mit der Auslegung der Hebelgeometrie derart ausgelegt, dass in einer ausgefahrenen Endstellung des Stellmittels 11 die Innenseitenflächen 26, 27 fluchtend mit der Längsmittelachse 18 verlaufen. In einer Öffnungsstellung der Spreizarme 4, 5 beträgt ein Winkel 28 zwischen den Innenseitenflächen 26, 27 etwa 75° bis 90°.

Diese Ausbildung ermöglicht mit dem Bergegerät 1 auf ein nicht weiter dargestelltes Objekt eine Quetschkraft zwischen den einander gegenüber liegenden Innenseitenflächen 26, 27 bei einer Verstellung der Spreizarme 4, 5 in Richtung der Längsmittelachse 18 auszuüben, wie auch eine Aufweitekraft bei einer Verstellung der Spreizarme 4, 5 in eine Öffnungsstellung mit einander entgegen gesetzten Außenseitenflächen 29, 30 der Spreizarme 4, 5 auszuüben.

Damit eignet sich das Bergegerät 1 zum Bergen von, z.B. mit einem Fahrzeug verunfallten Personen aus einem Fahrzeuginnenraum, der aufgrund von Deformationen des Fahrzeugauf baues nur durch gewaltsames Schaffen von Öffnungen, z.B. durch Quetschvorgänge an Karosserieteilen oder Aufspreizen von Objekten, wie Türen, Dachöffnungen etc., zugänglich gemacht werden kann.

In den Fig. 3 und 4 ist nunmehr eine Ausbildung der Spreizarme 4, 5 des erfindungsgemäßen Bergegeräts 1 im Detail gezeigt.

Nach dieser Ausbildung sind die Spreizarme 4, 5 als Schmiedeformteile aus Rohlingen aus einer hochfesten Al-Legierung in einer Schmiedepresse gefertigt, wodurch eine hohe Endqualität und geringer Nachbearbeitungsaufwand erreicht wird. Gleichzeitig wird durch die Wahl des Materials eine hohe mechanische Festigkeit zur Übertragung hoher Kräfte erreicht, wie sie bei der Anwendung des Bergegerätes 1 auftreten. Neben einer hohen Verformungsfestigkeit ist aber auch von wesentlicher Bedeutung für einen ungestörten Langzeiteinsatz eine hohe Verschleißfestigkeit an den Angriffsflächen der Spreizarme 4, 5 sowie eine Abgleitsicherheit von Objektteilen, an denen die Spreizarme 4, 5 angesetzt werden, zu erreichen.

Zum Erzielen eines hohen Widerstandes gegen ein Abgleiten ist es aus dem Stand der Technik bekannt, an den Innenseitenflächen 26, 27 und gegebenenfalls auch an den Außenseitenflächen 29, 30 rippenartige Erhöhungen 31 auszubilden, wobei diese hinsichtlich der Dauerstandfestigkeit die vom Werkstoff der Spreizarme 4, 5 vorgegebene Verschleißfestigkeit gegen Abrieb aufweisen und damit die Standzeit durch Verschleiß kurz ist.

Aus dem Stand der Technik ist es weiter bekannt, und wie beispielsweise auch gezeigt an ausragenden Endbereichen 32 manuell lösbar befestigte Spreizerspitzen 33 anzuordnen. Diese sind bevorzugt aus hochfestem und verschleißfestem, bevorzugt vergütetem, Werkstoff gefertigt. Sie sind für unterschiedliche Verwendungsfälle konzipiert und für ein rasches Wechseln sind Bolzen 34 als Befestigungsmittel 35 vorgesehen die manuell entfernbar sind. Zur Übertragung hoher Kräfte ist weiters ein Formschluss zwischen den Endbereichen 32 der Spreizarme 4, 5 und den Spreizerspitzen 33 vorgesehen.

Weiter ist an entgegen gesetzten Angriffsflächen 36, 37 der Spreizerspitze 34 eine parallel ausgerichtete Zahnung 38 vorgesehen durch die ein Abgleiten beim Einsatz verhindert wird.

Die Spreizarme 4, 5 sind bevorzugt an den Innenseitenflächen 26, 27 und den Außenseitenflächen 29, 30 mit Oberflächenbereichen 41 versehen, die eine gegenüber benachbarten Bereichen 42 größere Verschleißfestigkeit dadurch aufweisen, dass bevorzugt in einem aus dem Stand der Technik bekannten Laser- Dispergierverfahren in diesen Oberflächenbereichen 41 Hartstoffe in das Material der Spreizarme 4, 5, eingebracht werden, wodurch die erhöhte Verschleißfestigkeit erreicht wird.

In diesen Oberflächenbereichen 41 sind weiters bevorzugt in Richtung und einen Teil einer Dicke 43 erstreckend und parallel zueinander verlaufend die Erhöhungen 31 in Form von Rippen 44 angeordnet welche die Oberflächen 39, 40 überragen und durch eine Vergrößerung des Volumens des Grundmaterials der Spreizarme 4, 5 durch den eingebrachten Hartstoff gebildet sind und damit sowohl die Abgleitsicherheit wie auch die höhere Verschleißfestigkeit in diesem Oberflächenbereich 41 gleichermaßen erreicht wird.

Durch die Rippen 44 ist bereits bei einem größeren Winkel 28 der einander gegenüberliegenden Innenseitenflächen 26, 27 ein sicheres Fassen eines Objektes 44 gewährleistet. Dasselbe gilt ebenso für an den Außenseitenflächen 29, 30 vorgesehene Oberflächenbereiche 41, die ebenfalls durch einen Laser- Dispergiervorgang behandelt sind und vorzugsweise mit den Rippen 44 versehen sind.

Zusätzlich zu der durch die Rippen 44 bewirkten Abgleitsicherheit wird insbesondere für eine durch einen Quetschvorgang vorzunehmende Umformung eines Objektes, durch eine höhere Flächenlast infolge des linienförmigen Kontaktes der Rippen 44 mit dem Objekt 45, der Umformvorgang beschleunigt.

Die Oberflächenbereiche 41 an den Innenseitenflächen 26, 27 und gegebenenfalls an den Außenseitenflächen 29, 30 erstrecken sich in Längsrichtung der Spreizarme 4, 5 über einen Teil der Oberflächen 39,40 zwischen den Fingerfortsätzen 33 und dem Lagergehäuse 13.

In der Fig. 5 ist eine weitere Ausführungsform des Bergegeräts 1 gezeigt, wobei wiederum für gleiche Teile gleiche Bezugszeichen bzw. Bauteilbezeichnungen wie in den vorangegangenen Fig.1 bis 4 verwendet werden. Um unnötige Wiederholungen zu vermeiden, wird auf die detaillierte Beschreibung in den vorangegangenen Fig. 1 bis 4 hingewiesen bzw. Bezug genommen. Bei dieser Ausführung sind die in den Oberflächenbereichen 41 der Spreizarme 4, 5, mit der gegenüber benachbarten Bereichen 42 höheren Verschleißfestigkeit, angeordneten Rippen 44 - wie bereits vorhergehend beschrieben - parallel und gering beabstandet zueinander ausgebildet und erstrecken sich bevorzugt über einen Teilbereich der Dicke des Spreizarmes 4.

Unmittelbar bei Beginn einer Umformung eines nicht weiter dargestellten Objektes werden die Rippen 44, unabhängig ob bei einem Quetsch- oder Spreizvorgang in das Objekt eingepresst und ergibt das ein abgleitsicheres Erfassen des Objektes 45.

Nach diesem Ausführungsbeispiel ist der Oberflächenbereich 41, gegebenenfalls mit den Rippen 44 als eine Auftragsschicht 46, z.B. eine Hartmetallschicht 47, gebildet. Diese wird beispielsweise in einem Lichtbogen- oder Flammauftragsverfahren aufgebracht wobei bevorzugt die Hartmetallschicht 47 auf eine in dem Oberflächenbereich 41 des Spreizarmes 4, 5 vorhergehend aufgebrachte Ausgleichsschicht 48, zur Vermeidung einer Versprödung oder einer Rissbildung in der Al- Matrix des Spreizarmes 4, 5 aufgetragen wird.

Die Ausführungsbeispiele zeigen mögliche Ausführungsvarianten des Bergegerätes, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst.

Der Ordnung halber sei abschließend darauf hingewiesen, dass zum besseren Verständnis des Aufbaus des Bergegerätes 1 dieses bzw. dessen Bestandteile teilweise unmaßstäblich und/ oder vergrößert und/oder verkleinert dargestellt wurden.

Die den eigenständigen erfinderischen Lösungen zugrunde liegende Aufgabe kann der Beschreibung entnommen werden.

Vor allem können die einzelnen in den Fig. 1, 2; 3,4; 5 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

**Bezugszeichenaufstellung**

| | | | |
|---|---|---|---|
| 1 | Bergegerät | 36 | Angriffsfläche |
| 2 | Antriebsvorrichtung | 37 | Angriffsfläche |
| 3 | Traggehäuse | 38 | Zahnung |
| 4 | Spreizarm | 39 | Oberfläche |
| 5 | Spreizarm | 40 | Oberfläche |
| | | | |
| 6 | Hydraulikaggregat | 41 | Oberflächenbereich |
| 7 | Zu- und Ableitung | 42 | Bereich |
| 8 | Handhabe | 43 | Dicke |
| 9 | Steuermittel | 44 | Rippe |
| 10 | Hydraulikzylinder | 45 | Objekt |
| | | | |
| 11 | Stellmittel | 46 | Auftragsschicht |
| 12 | Stirnflansch | 47 | Hartmetallschicht |
| 13 | Lagergehäuse | 48 | Ausgleichsschicht. |
| 14 | Lagerplatte | | |
| 15 | Lagerplatte | | |
| | | | |
| 16 | Tragegriff | | |
| 17 | Schwenkachse | | |
| 18 | Längsmittelachse | | |
| 19 | Schwenklager | | |
| 20 | Schwenklageranordnung | | |
| | | | |
| 21 | Doppelpfeil | | |
| 22 | Übertragungshebel | | |
| 23 | Übertragungshebel | | |
| 24 | Schwenklager | | |
| 25 | Schwenklager | | |
| | | | |
| 26 | Innenseitenfläche | | |
| 27 | Innenseitenfläche | | |
| 28 | Winkel | | |
| 29 | Außenseitenfläche | | |
| 30 | Außenseitenfläche | | |
| | | | |
| 31 | Erhöhungen | | |
| 32 | Endbereich | | |
| 33 | Fingerfortsatz | | |
| 34 | Bolzen | | |
| 35 | Befestigungsmittel | | |

## Patentansprüche

1. Bergegerät (1) mit an einem Zylinderkörper (3) in zumindest einer Schwenklageranordnung (20) gelagerten, mit einer Antriebsvorrichtung (2) um eine zu einer Längsmittelachse (18) des Traggehäuses (3) senkrecht verlaufenden Schwenkachse (17) zangenartig verstellbaren Spreizarmen (4, 5), bei denen zumindest an einander zugewandten Innenseitenflächen (26, 27), vorzugsweise auch an den Außenseitenflächen (29, 30), der Spreizarme (4, 5) Oberflächenbereiche (41) der Spreizarme (4, 5) mit einer Verschleißfestigkeit ausgebildet sind, die größer ist als eine Verschleißfestigkeit benachbarter Bereiche (42) der Spreizarme (4, 5), **dadurch gekennzeichnet, dass** die Oberflächenbereiche (41) in das Grundmaterial der Spreizarme (4, 5) eingebrachte Hartstoffe enthalten oder eine an den Spreizarmen (4, 5) aufgebrachte Auftragsschicht (46) mit höherer Verschleißfestigkeit aufweisen.

2. Bergegerät (1) nach Anspruch 1, **dadurch gekennzeichnet, dass** der die höhere Verschleißfestigkeit aufweisende Oberflächenbereich (41) mit rippenartigen Erhöhungen (31) versehen ist.

3. Bergegerät (1) nach Anspruch 2, **dadurch gekennzeichnet, dass** an einander entgegen gesetzten Außenseitenflächen (29, 30) der Spreizarme (4, 5) die mit den Erhöhungen (31) versehenen Oberflächenbereiche (41) mit der erhöhten Verschleißfestigkeit ausgebildet sind.

4. Bergegerät (1) nach einem der Ansprüche 1 bis 3, **dadurch gekennzeichnet, dass** die Spreizarme (4, 5) bevorzugt durch Gesenk- Schmiedeteile, insbesondere aus einer Aluminium-Legierung gebildet sind.

5. Bergegerät (1) nach einem der vorhergehenden Ansprüche, **dadurch gekennzeichnet, dass** in Endbereichen (32) der Spreizarme (4, 5), mit diesen lösbar verbunden, Spreizerspitzen (33), insbesondere aus vergütetem Werkzeugstahl angeordnet sind.

6. Bergegerät (1) nach einem der Ansprüche 2-5, **dadurch gekennzeichnet, dass** die Erhöhungen (31) durch in den Oberflächenbereichen (41) parallel zueinander in Richtung einer Dicke (43) der Spreizarme (4, 5) verlaufende, die Oberfläche (39, 40) der Innenseitenflächen (26,27) und/oder der Außenseitenflächen (29, 30) überragende Rippen (44) gebildet sind.

7. Bergegerät (1) nach Anspruch 6, **dadurch gekennzeichnet, dass** die Rippen (44) über einen Teilbereich der Dicke (43) der Spreizarme (4, 5) erstreckend angeordnet sind.

8. Bergegerät (1) nach einem der Ansprüche 6,7, **dadurch gekennzeichnet, dass** eine Rippenhöhe zwischen 0,05 mm und 1,0 mm beträgt.

9. Bergegerät (1) nach einem der Ansprüche 6-8, **dadurch gekennzeichnet, dass** die Rippen (44) einen etwa halbkreisförmigen Querschnitt aufweisen.

10. Bergegerät (1) nach einem der Ansprüche 6-9, **dadurch gekennzeichnet, dass** die Rippen (44) zueinander in einer Distanz in dem Oberflächenbereich (41) angeordnet sind.

11. Bergegerät (1) nach einem der vorhergehenden Ansprüche, **dadurch gekennzeichnet, dass** eine Randschicht der Oberflächenbereiche (41) und/oder die Rippen (44) aus der Al-Matrix der Spreizarme (4, 5) und in dieser eingebundenen Hartstoffen z.B. auf Oxid-, Karbid- oder Nitridbasis gebildet sind.

12. Bergegerät (1) nach Anspruch 11, **dadurch gekennzeichnet, dass** die Hartstoffe zur Bildung der Randschicht des Spreizarmes (4, 5) in einem Laser- Dispergierverfahren eingebracht sind.

13. Bergegerät (1) nach einem der vorhergehenden Ansprüche, **dadurch gekennzeichnet, dass** die Oberflächenbereiche (41) und/oder die Rippen (44) durch eine in einem Lichtbogen-Auftragsverfahren oder einem Flammauftragsverfahren aufgebrachte Hartmetallschicht (47) gebildet sind.

14. Bergegerät (1) nach einem der vorhergehenden Ansprüche, **dadurch gekennzeichnet, dass** das Material der Hartmetallschicht (47) auf eine in dem Oberflächenbereich (41) auf dem Spreizarm (4, 5) vorgesehenen Ausgleichsschicht (48) aufgebracht ist.

## Claims

1. A rescue device (1) with spreading arms (4, 5) which are mounted in at least one pivot bearing arrangement (20) on a cylinder-body (3) and which can be displaced by means of a drive system (2) in a pincer-like manner about a pivot axis (17) extending perpendicular to a longitudinal mid-axis (18) of the support housing (3), and on which, at least on internal surfaces (26, 27) facing one another of the spreading arms (4, 5), preferably also on the external surfaces (29, 30) thereof, surface regions (41) of the spreading arms (4, 5) are constructed such that they have a resistance to wear that is higher than a resistance to wear of adjacent regions (42) of the spreading arms (4, 5), **characterized in that** the surface regions (41) include hard materials incorporated in the base material of the spreading arms (4, 5) or comprise an applied layer (46) of higher resistance to wear that is applied onto the spreading arms (4, 5).

2. The rescue device (1) according to claim 1, **characterized in that** the surface region (41) having the higher wear resistance is provided with rib-type raised areas (31).

3. The rescue device (1) according to claim 2, **characterized in that** the surface regions (41) provided with the raised areas (31) on mutually opposing external surfaces (29, 30) of the spreading arms (4, 5) are formed to have the higher resistance to wear.

4. The rescue device (1) according to any one of claims 1 to 3, **characterized in that** that the spreading arms (4, 5) are preferably provided in the form of die-forged parts, in particular made from an aluminium alloy.

5. The rescue device (1) according to any one of the preceding claims, **characterized in that** spreader tips (33), in particular made from heat-treated tool steel, are disposed in end regions (32) of the spreading arms (4, 5) and are releasably connected to them.

6. The rescue device (1) according to any one of claims 2 to 5, **characterized in that** the raised areas (31) are formed by ribs (44) which extend parallel to one another in the surface regions (41) in the direction of a thickness (43) of the spreading arms (4, 5) and which protrude beyond the surface (39, 40) of the internal surfaces (26, 27) and/or the external surfaces (29, 30).

7. The rescue device (1) according to claim 6, **characterized in that** the ribs (44) are disposed extending over a partial area of the thickness (43) of the spreading arms (4, 5).

8. The rescue device (1) according to any one of claims 6 and 7, **characterized in that** a rib height ranges between 0.05 mm and 1.0 mm.

9. The rescue device (1) according to any one of claims 6 to 8, **characterized in that** the ribs (44) have an approximately semi-circular cross-section.

10. The rescue device according to any one of claims 6 to 9, **characterized in that** the ribs (44) are disposed at a distance from one another in the surface region (41).

11. The rescue device (1) according to any one of the preceding claims, characterized that a peripheral layer of the surface regions (41) and/or the ribs (44) are/is made from the A1 matrix of the spreading arms (4, 5) and from hard materials that are, e.g., oxide-, carbide- or nitride-based, that are incorporated therein.

12. The rescue device (1) according to claim 11, **characterized in that** the hard materials are introduced using a laser dispersing method so as to form the peripheral layer of the spreading arm (4, 5).

13. The rescue device (1) according to any one of the preceding claims, **characterized in that** the surface regions (41) and/or the ribs (44) are formed by a hard metal layer (47) applied using an arc application method or flame application method.

14. The rescue device (1) according to any one of the preceding claims, **characterized in that** the material of the hard metal layer (47) is applied onto a compensating layer (48) provided in the surface region (41) on the spreading arm (4, 5).

## Revendications

1. Appareil d'évacuation (1) avec des bras d'écartement (4, 5) logés au niveau d'un corps cylindrique (3) dans au moins un dispositif de palier pivotant (20), mobiles comme des pinces avec un dispositif d'entraînement (2) autour d'un axe de pivotement (17) perpendiculaire à un axe central longitudinal (18) du boîtier de support (3), dans lesquels, au moins au niveau de faces latérales internes (26, 27) orientées les unes vers les autres, de préférence également au niveau des faces latérales externes (29, 30) des bras d'écartement (4, 5), sont réalisées des zones de surfaces (41) des bras d'écartement (4, 5) avec une résistance à l'usure supérieure à une résistance à l'usure de zones adjacentes (42) des bras d'écartement (4, 5), **caractérisé en ce que** les zones de surfaces (41) contiennent des matériaux dures intégrés dans le matériau de base des bras d'écartement (4, 5) ou comprennent une couche de revêtement (46) avec une résistance à l'usure plus élevée appliquée sur les bras d'écartement (4, 5).

2. Appareil d'évacuation (1) selon la revendication 1, **caractérisé en ce que** la zone de surface (41) présentant la résistance à l'usure plus élevée est munie de saillies (31) en forme de nervures.

3. Appareil d'évacuation (1) selon la revendication 2, **caractérisé en ce que**, au niveau de faces latérales externes (29, 30), opposées entre elles, des bras d'écartement (4, 5), les zones de surfaces (41) munies des saillies (31) présentent la résistance à l'usure augmentée.

4. Appareil d'évacuation (1) selon l'une des revendications 1 à 3, **caractérisé en ce que** les bras d'écartement (4, 5) sont constitués de préférence de pièces estampées, plus particulièrement en alliage d'aluminium.

5. Appareil d'évacuation (1) selon l'une des revendications précédentes, **caractérisé en ce que**, dans des zones d'extrémité (32) des bras d'écartement (4, 5), sont disposées des pointes d'écartement (33), constituées plus particulièrement d'un acier d'outillage à traitement thermique.

6. Appareil d'évacuation (1) selon l'une des revendications 2 à 5, **caractérisé en ce que** les saillies (31) sont constituées de nervures (44) s'étendant parallèlement entre elles, dans les zones de surfaces (41), en direction d'une épaisseur (43) des bras d'écartement (4, 5), dépassant de la surface (39, 40) des faces latérales internes (26, 27) et/ou des faces latérales externes (29, 30).

7. Appareil d'évacuation (1) selon la revendication 6, **caractérisé en ce que** les nervures (44) sont disposées sur une partie de l'épaisseur (43) des bras d'écartement (4, 5).

8. Appareil d'évacuation (1) selon l'une des revendications 6 et 7, **caractérisé en ce que** la hauteur des nervures est de 0,05 mm à 1,0 mm.

9. Appareil d'évacuation (1) selon l'une des revendications 6 à 8, **caractérisé en ce que** les nervures (44) présentent une section transversale de forme approximativement semi-circulaire.

10. Appareil d'évacuation (1) selon l'une des revendications 6 à 9, **caractérisé en ce que** les nervures (44) sont disposées à une certaine distance entre elles dans la zone de surface (41).

11. Appareil d'évacuation (1) selon l'une des revendications précédentes, **caractérisé en ce qu'**une couche de bord de la zone de surface (41) et/ou les nervures (44) sont constituées de la matrice en aluminium des bras d'écartement (4, 5) et de matériaux durs intégrés dans celle-ci, par exemple à base d'oxydes, de carbures ou de nitrures.

12. Appareil d'évacuation (1) selon la revendication 11, **caractérisé en ce que** les matériaux durs sont intégrés à l'aide d'un procédé de dispersion par laser pour la formation de la couche de bord des bras d'écartement (4, 5).

13. Appareil d'évacuation (1) selon l'une des revendications précédentes, **caractérisé en ce que** les zones de surfaces (41) et/ou les nervures (44) sont constituées d'une couche de métal dur (47) appliquée à l'aide d'un procédé d'application à arc électrique ou d'un procédé d'application à la flamme.

14. Appareil d'évacuation (1) selon l'une des revendications précédentes, **caractérisé en ce que** le matériau de la couche de métal dur (47) est appliquée sur une couche de nivellement (48) prévue dans la zone de surface (41) sur le bras d'écartement (4, 5).
